# EUROPÄISCHE PATENTSCHRIFT

(11) **EP 1 981 048 B1**
(45) Veröffentlichungstag und Bekanntmachung des Hinweises auf die Patenterteilung: **05.09.2012**
(21) Anmeldenummer: 08006906.5
(22) Anmeldetag: 06.04.2008
(51) Int. Cl.: G07C 9/00, H01H 9/02

(54) **Tasterschale für das Fernbedienungs-Gehäuse eines Schlüsselhalters, insbesondere für einen Kraftfahrzeugschlüssel, und Verfahren zu ihrer Herstellung**
Touch switch remote control casing of a key holder, in particular for a motor vehicle key and method for its production
Coque de palpeur pour le boîtier de télécommande d'un support de clés, en particulier pour une clé de véhicule automobile et son procédé de fabrication

(30) Priorität: 09.04.2007 DE 102007016842
(43) Veröffentlichungstag der Anmeldung: 15.10.2008
(73) Patentinhaber: Oechsler Aktiengesellschaft, 91522 Ansbach (DE)
(72) Erfinder: Drummer, Dietmar, Dr., 91580 Petersaurach (DE)
(74) Vertreter: Führing, Dieter

(56) Entgegenhaltungen:
- DE-A1-102006 010 896
- JP-A- 4 305 418
- JP-A- 2002 313 173
- US-B1- 6 737 596

## Beschreibung

Die Erfindung betrifft eine Tasterschale, typischerweise ausgelegt als Gehäuse-Oberschale, und deren Herstellungsverfahren gemäß dem jeweiligen Oberbegriff der beiden Hauptansprüche.

Derartige Maßnahmen sind aus der US 6,737,596 B1 bekannt. In Fig.4c zeigt sie eine Oberschale mit an die erhabenen Symbole auf einem Schalter-Betätigungsklotz bündig anschließender weichplastischer Deckschicht. Die zieht sich über die gesamten Ober- und Seitenflächen der Gehäuse-Schale hinweg, ohne dabei gegeneinander abgegrenzte, haptisch definierte Tasterfelder auszubilden. Abgesehen davon ist der Klotz - da ohne großvolumige Anbindung an die Gehäuse-Schale - lediglich unter dem Mittenbereich dieser Deckschicht aufgehängt, was Kerbbruchgefahr am Übergang der weichen Deckschicht auf den vom Klotz beabstandeten harten Rand der Gehäuse-Aussparung hervorruft und, wegen in seiner Gehäuse-Aussparung nicht axial geführten Klotzes, bei Verkippen des betätigten Klotzes zu unreproduzierbarem Ansprechen des Schalters führt.

Aus der DE 1 03 15 202 A1 ist eine Taster-Oberschale mit der Besonderheit bekannt, zweilagig erstellt zu sein, nämlich in Form einer eigentlichen, zum Bestücken mit Tasterfeldern mehrfach durchbrochenen Schale, die in einem abschließenden Herstellungsschritt noch mit einer geschlossenen weichplastischen Haut überspritzt wird. Die Herstellung der Schale selbst erfolgt nach der einen zweier dort in Betracht gezogenen Varianten im Zweikomponenten-Kunststoffspritzguss, indem nach dem ersten Schuß mit hartplastischem Material in dabei freigesparte Fenster mit einem zweiten Schuß jeweils eine Radspeichenstruktur mit offener Nabe aus weniger hartem Kunststoff eingefügt wird. Die daraufhin noch, in einem gesonderten Fertigungsschritt, aufzuspritzende weichplastische Haut soll dann das freie Zentrum der Nabe in dieser Radspeichenstruktur durchdringen und darunter zu einem Stößel erstarren, der - trotz seiner weichen Konsistenz - auf externen Druck einen darunter montierten Tastschalter zuverlässig betätigen können soll. Davon wird eine gute Haptik erhofft, weil vom weichen Zentrum des Tasterfeldes her nach außen, zur dieses umgebenden harten Schale hin, ein abgestufter Elastizitäts-Übergang ertastbar sei; was sich aber bei eng benachbarter Anordnung kleiner Tasterfelder nicht bemerkbar machen dürfte. Wohl deshalb erhält dort die zweite Herstellungsvariante den Vorzug, nämlich eine Herstellung der Schale im herkömmlichen Einkomponenten-Spritzguss. Dabei ragt in den jeweiligen Fensterbereich eine an die Schale angespritzte Filmscharnier-Schaltzunge mit symbolartigen Freisparungskonturen hinein. Unabhängig von der Schale, und ihrem späteren Überspritzen mit der Haut, wird hier ferner noch aus lichtleitendem Material eine Baumstruktur gespritzt, an den Enden derer Zweigen die entsprechenden Symbole ausgeformt sind. Diese Struktur wird rückwärtig (d.h. bedienungsabgewandt) in die Freisparungskonturen der Schaltzungen eingelegt, ehe die so bestückte Oberschale schließlich mit der Haut überspritzt wird. Der Herstellungsaufwand insbesondere des nachträglichen Überspritzens mit einer weichen Haut, aber auch des zuvor erforderlichen Einlegens seiner gesondert gespritzten und beizustellenden Symbolstruktur, ist für ein Massenprodukt wie ein Fernsteuer-Schlüsselgehäuse jedoch kaum vertretbar. Außerdem ist die alle Tasterfelder überziehende weichplastische Haut eher irritierend beim Versuch, ein bestimmtes Feld zur Bedienung blind ertasten zu wollen.

Deshalb ist in der Praxis eher eine einlagige Tasterschale nach der DE 10 2005 001 002 A1 anzutreffen. Die in hartplastischem Material angelegten Fenster sind hier nicht völlig freigespart; sondern von einer im Vergleich zur umgebenden Wandstärke der Tasterschale dünnen und dadurch flexiblen Membran in Form einer Spritzhaut aus dem harten Material der Tasterschale selbst überspannt. Auf diese Spritzhäute wird eine Matte aus mit Schaltsymbolen bedruckten Tasterflächen aus weichelastischem Material mittels eines photoinitiiert aushärtenden Materials aufgeklebt. Weil dessen V'ernetzungs-Bestrahlung nicht durch die gegenüber der Spritzhaut dicke Matte der bedruckten Tasterflächen hindurch erfolgen kann, muß die Schale aus einem Material bestehen, das zu rückwärtiger Bestrahlung des Klebemittels für den entsprechenden Spektralbereich möglichst gut durchlässig ist. Das schränkt die Materialauswahl stark ein, zumal bei dem Spritzgußmaterial auch auf erhebliche Anforderungen an die Biege- und Scher-Dauerwechselfestigkeit an den Übergängen von der massiven, biegesteifen Schale zu den dünnen hier angeschlossenen, bei Betätigung durchzubiegenden Spritzhäuten geachtet werden muß. Außerdem bedingen die vielfältigen Handhabungserfordernisse hohe Fertigungskosten. Die Tastermatte mit ihrer Verklebung ist im Übrigen nicht für aktiv strahlende Schaltsymbole durchleuchtbar. Und die auf die Tastermatte lediglich aufgedruckten Schaltsymbole erweisen sich gegenüber den mechanischen und chemischen Beanspruchungen bei der taktilen Belastung nicht als abriebfest.

In Erkenntnis vorstehend geschilderter Gegebenheiten liegt der vorliegenden Erfindung die technische Problemstellung zugrunde, eine Tasterschale gattungsgemäßer Art für wesentlich preisgünstigere Fertigungsmöglichkeiten bei zugleich anwendungsgereehterer Funktionalität auszulegen.

Diese Aufgabe ist erfindungsgemäß durch die in den Hauptansprüchen angegebenen wesentlichen Merkmale gelöst. Danach kann eine einlagige Gehäuse-Tasterschale sogar in einem einzigen Werkzeug, also in einem einzigen Spritzgussdurchgang ohne Erfordernisse von Umspann- oder sonstigen Handhabungseingriffen, im Mehrkomponenten-Montagespritzguss erstellt werden.

Dazu werden zunächst die härteren Komponenten der letztlich mit Tasterfeldern bestückten Tasterschale gespritzt. Das kann zunächst die Schale selbst aus vergleichsweise sehr hartem Kunststoff wie einem schlagfest eingestellten aromatischen Polyamid (PA) sein, die mittels herausnehmbarer Kerne unter Freisparen von Fenstern gespritzt wird. Die Fenster sind durch Rahmen, eventuell mit rückwärtig vorstehenden Rippen, gegeneinander abgegrenzt, welch letztere eine zusätzliche konstruktive Versteifung des Mittenbereiches der Tasterschale fördern würden.

In den Fenstern sind teilweise oder durchgängig mittels herausnehmbarer Kerne etwa mittig symbolartige Freisparungskonturen im formgebenden Werkzeug ausgespart. In diese wird, um die später taktil belasteten Piktogramme oder dergleichen Symbolstrukturen einschließlich Buchstaben- oder Zahlendarstellungen möglichst feingliedrig und sauber berandet ausbilden zu können, ein - vorzugsweise weniger hart als für die Schale eingestellter - abermals harter Kunststoff, etwa wiederum Polyamid oder bevorzugt ein der PTE-Gruppe zugehöriges thermoplastische Elastomer, eingespritzt. Die dafür freie Formgebung ist derart, dass nach dem Erkalten jeweils aus einer dicken Platte, also einem etwa quader- oder würfelartigen Klotz, auf dessen einer Oberfläche die feingliedrigen Symbole erhaben ausgestaltet sind, während gegenüberliegend, zentral rückwärtig, ein steifer Noppen hervorragt. Diese zunächst noch vom Werkzeug in den Fenstern gehalterten Klötze sind mit ihren darauf erhabenen Taster-Symbolen insgesamt vorzugsweise etwas weniger dick, als die Wandung der Tasterschale in der Umgebung der Fenster. Die Querschnitte der Klötze sind den Konturen der Fenster geometrisch ähnlich, aber geringfügig kleiner bemessen.

Grundsätzlich ist es im Rahmen vorliegender Erfindung gleichgültig, in welcher Reihenfolge die härteren Komponenten, also ob zunächst die Schale oder zunächst die farblich kontrastierend dagegen abgesetzten symboltragenden Klötze, gespritzt werden. Bevorzugt werden sogar zunächst, also in der Fertigungspraxis abweichend von der vorstehenden Prinzipdarstellung, in einem ersten Schuss die Klötze mit ihren betätigungsseitigen Symbolen und rückwärtigen Noppen gespritzt, die dann im zweiten Schuss von den Fenstern der aus dem dagegen noch härteren Material der Tasterschale umspritzt werden.

In die vergleichsweise weiten flachen Freiräume um die von den Klötzen vorkragenden Symbole herum wird sodann im dritten Schuss eine Weichkomponente wie etwa weichelastisch aushärtendes thermoplastisches Polyurethan (TPU), vorzugsweise von etwa der Einfärbung wie der Rand der umgebenden Tasterschale, eingespritzt. Zweckmäßigerweise liegen die Fenster-Rahmen am Grunde einer Einsenkung in den Rand der Tasterschale, die dadurch mit einer dünnwandigen Deckschicht über den Fenstern, also über den Symbol-IGötzen der einander benachbarten Fenster und künftigen Tasterfelder aufgefüllt wird. Diese Abdeckung, die über den Klötzen jeweils höchstens so dick ist, wie der Überstand des jeweiligen Symboles auf seinem Klotz, weist somit lokal - insbesondere im Mittenbereich - eine wesentlich geringere Wandstärke als die benachbarten Bereiche der Tasterschale auf.

Jener abschließende Schuss mit der elastisch abbindenden Weichkomponente kann nach Umsetzen der schon gespritzten härteren Komponenten in eine andere Form erfolgen. Von besonderem Vorteil ist aber, dass nach vorliegender Erfindung die im Spritzguss-Werkzeug komplett bestückte Tasterschale auch bis zum Aufbringen der Deckschicht ohne irgendwelche Umsetzerfordernisse komplett im Mehrkomponenten-Kunststoffmontagespritzguss gefertigt werden kann.

Die so auf die betätigungsseitigen Wände der Klötze, ihre Symbole einrahmend, aufgebrachten Tasterfelder in Form von Teilbereichen in der durchgehenden Deckschicht schließen betätigungsseitig einerseits mit der freien Stirn der Symbole und andererseits mit dem Rand der Einsenkung in die Tasterschale bündig ab. So sind die Klötze mit ihren durch die Tasterfelder in Form der weichelastischen Deckschicht hindurchtretenden Symbolen stufenlos an den Rand der Einsenkung in der Tasterschale angebunden.

In die Klötze können für zusätzliche formschlüssige Verbindungen Sack- oder Durchgangs-Löcher eingeformt sein, die sich beim Einspritzen der Weichkomponente der Deckschicht mit diesem Material auffüllen; so dass nach dessen Erstarren jeweils mehrere kurze hinter der die Tasterfelder bildenden Deckschicht vorstehende Pfeiler in der Umgebung seines Symboles in einen Symbol-Klotz eingreifen.

Die Füllung aus gegenüber demjenigen für die Schale weichelastischem Material verbindet sich beim Aushärten hermetisch dicht mit der Oberfläche des jeweiligen Klotzes und seiner darauf auftragenden Symbole einerseits und andererseits mit dem steifen Material der rahmenartigen Berandung der Fenster sowie mit der umlaufenden Wandung der Einsenkung. Infolge der starren Rahmen zwischen den weichen Fenster-Füllungen erfolgt dennoch später kein mechanisches Überkoppeln bei externer Betätigung nur eines dieser Tasterfelder auf ein ihm benachbartes Tasterfeld. Für solche Entkopplung können die Tasterfelder zusätzlich mit etwa betätigungsseitig eingesenkten Nuten gegeneinander abgesetzt sein, die vorzugsweise gerade über den Konturen der im Innern der Schale darunter gelegenen, biegesteifen Rippen verlaufen. Solche äußeren Nuten lassen auch eine Begrenzung der einzelnen Tasterfelder gegeneinander in der Deckschicht der Tasterschale visuell und taktil leichter erfassen.

Die Haftung der betätigungsseitig druckbeanspruchten Symbole in ihren dagegen weichelastischen Tasterfeldern ist schon deshalb von überaus hoher Güte, da die gegenseitigen Vernetzungen nicht nur von der Tasterschale zu den Seitenflächen der Symbole erfolgen, sondern auch zu den Oberflächen der Klötze, aus denen die Symbole hervorragen. Die Haftung wird noch signifikant gesteigert, wenn infolge Abstimmung zwischen der Viskosität der Deckschicht und der Breite der die Klötze in ihren Fenstern umgebenden schmalen Spalte das Material der Deckschicht kontrolliert in diese Spalte eindringt. Über die Spaltbemessung für solche zusätzliche seitliche Anbindung der Außenmantelflächen von Symbol-Klötzen an die Innenmantelflächen ihrer umgebenden Fenster-Rahmen kann - zusätzlich zur alle Tasterfelder einheitlich betreffenden Elastizität der Deckschicht - als taktiles Unterscheidungsmerkmal gezielt beeinflusst werden, welche taktile Kraft zum Bewegen bestimmter der Klötze für Schalterbetätigungen bei der mit ihren Tastschaltern fertig bestückten Tasterschale manuell aufzubringen sein wird.

Vorzugsweise kontrastiert das Material der Klötze mit ihren Symbolen zur Farbe des umgebenden Tasterfeldes, um die Symbole darin gut erkennen zu können. Wenn Symbole etwa in unterschiedlicher Einfärbung oder mit unterschiedlicher Transparenz in den Tasterfeldem erscheinen sollen, dann werden zunächst in aufeinanderfolgenden Schüssen Symbol-Klötze aus entsprechend eingefärbten Materialien oder mit wechselnden Materialien gespritzt.

Insoweit diese Symbol-Materialien hinsichtlich ihrer Materialstärke oder ihrer Materialwahl lichtdurchlässig sind, genügt es, einen miniaturisierten lichtemittierenden Strahler zentral hinter den Klötzen der Tasterfelder im Innern der Gehäuse-Oberschale anzuordnen, um alle Symbole erstrahlen zu lassen; ohne dass dafür eine gesondert herzustellende und einzulegende Lichtleiterkonstruktion erforderlich wäre, und ohne dass dabei Licht störend seitlich längs der Berandungen etwa nur eingelegter (statt wie hier eingebundener) Symbole austreten könnte.

Bei Ausüben von Druck auf die härtere da vom Symbol durchsetzte Mitte der Außenfläche eines der weichen Tasterfelder bewirkt schon die kurzhubige Axialbewegung des rückwärtig hinter dem Symbol-Klotz kegelstumpfförmig angeformt vorragenden, im Fenster von seinem Klotz axial geführten steifen Noppens aufgrund seiner harten Konsistenz eine zuverlässige Kraftübertragung und somit ein reproduzierbares Ansprechen des dahinter im Fernsteuer-Schlüsselgehäuse angeordneten elektromechanischen Tastschalters zum Auslösen der ihm zugeordneten elektrischen Funktion, was die angestrebte gute Haptik sicherstellt.

Eine symbolbestückte Tasterschale des Fembedienungs-Gehäuses eines Schlüsselhalters, insbesondere für einen Kraftfahrzeugschlüssel, ist also erfindungsgemäß besonders preisgünstig und funktionsgerecht in einem Durchgang im Mehrkomponenten-Kunststoffspritzguss herstellbar, indem jeweils vor der Weichkomponente für die Deckschicht zunächst die dagegen härteren Komponenten in Form der Klötze, mit ihren einander gegenüberliegend erhabenen Tastersymbolen und Noppen, sowie die dickwandige, besonders feste, von - die Klötze aufnelhmenden - Fenstern durchbrochene Tasterschale gespritzt werden. Erst nach dieser Formgebung der Hartkomponenten werden, in einem anderen oder vorzugsweise in dem selben Werkzeug, die dünnwandige weichplastische Deckschicht auf die mit den Symbol-Klötzen bestückten Fenster-Rahmen aufgespritzt und infolge Aushärtens an die Tasterschale hermetisch dicht, gummielastisch angebunden; wobei dann in den einzelnen Tasterfeldern in dieser durchgehenden weichelastischen Deckschicht deren Funktions-Symbole bündig austretend abriebfest in Erscheinung treten.

Zu näherer Erläuterung dieser erfindungsgemäßen Lösung sei auf die etwa maßstabsgerecht abstrahierten Darstellungen in der Zeichnung verwiesen. Die zeigt in
- Fig.1: die unbestückte Tasterschale eines Fernsteuer-Autoschlüssels in schräger Draufsicht,
- Fig.2: die unbestückte Tasterschale aus Fig.1 in Sicht gegen ihr Inneres,
- Fig.3: eine Gruppe von Symbol-Klötzen zur Bestückung der Tasterschale nach Fig.1 und Fig.2 und
- Fig.4: die in die fensterbestückte Tasterschale einzuspritzende Deckschicht mit in den einzelnen, durch Nuten von einander abgesetzten, Tasterfeldern durch diese hindurchragenden Symbolprofilen auf den Klötzen nach Fig.3.

Die dargestellte Tasterschale 11 etwa eines Autoschlüssels mit Tastschaltern für Fernsteuerfunktionen (z.B. zum Entriegeln und Verriegeln von Fahrzeugtüren, zum Entriegeln des Kofferraumes, zum Starten des Motors und als so genannte Panik-Taste zum Verriegeln von Betriebsfunktionen unter Auslösen eines Notrufsignales) ist aus gewöhnlich dunkel eingefärbtem, schlagfest eingestelltem hartplastischem Kunststoff gespritzt. Am Grunde einer betätigungsseitigen flachen Einsenkung 12 sind Durchbrechungen in Form von, von dickwandigen Rahmen 13 umgebenen, Fenstern 14, 14' freigespart. Die sind zum Bestücken mit verschiedenfarbigen, axial zu Klötzen 15,15' verdickten Symbol-Trägerplatten bestimmt, die ebenfalls aus vergleichsweise hartem Kunststoff gespritzt sind, bevorzugt vor der sie dann aufnehmenden Schale 11. Die axiale Höhe der Klötze 15, 15' liegt in der Größenordnung der Dicke der Fenster-Rahmen 13.

Die Querschnittsgeometrie der Klötze 15, 15' entspricht derjenigen der Fenster 14,14', bei geringfügig kleineren Abmessungen der Klötze 15, 15', wodurch diese von den sie umgebenden Fenster-Rahmen13 längsgeführt in den Fenstern 14, 14' axial verlagert werden können. Die dafür auf das jeweilige Symbol 17 taktil aufzubringende Kraft wird vor allem durch die Auslegung der Weichkomponenten-Deckschicht 19 bestimmt, aber auch in Abhängigkeit von deren Viskosität durch die Breite der mit des Weichkomponente gefüllten jeweiligen Spalte zwischen Klotz 15, 15' und Rahmen 13.

Betätigungsseitig abgewandt, also zum Innern der Tasterschale 11 hin, weisen die Klötze 15, 15' etwa kegelstumpfförmig vorstehend angeformte Noppen 16 auf. Die dienen einer selektiven Druckbetätigung von Schaltstößeln der dahinter, im Innern der Tasterschale 11, angeordneten Tastschalter zum Auslösen von Fernsteuerfunktionen (wie vorstehend referiert). Gegenüberliegend, also betätigungsseitig, sind die Klötze 15, 15' mit erhaben auftragend angeformten Symbolen 17 entsprechend den jeweiligen Fernsteuerfunktionen versehen.

Die auf den, in den Fenstern 14, 14' ruhenden, Klötzen 15, 15' ausgebildeten Symbole 17 durchragen die Einsenkung 12 oberhalb der Fenster 14, 14', mit ihren freien Stirnkanten geringfügig über die betätigungsseitige Oberfläche der Tasterschale 11 aufragend. Das hat zur Folge, dass die Symbol-Stirnkanten betätigungsseitig bündig in einander unmittelbar benachbarten Tasterfeldem 18 in Form der in die Einsenkung 12, auf ihren Klötzen 15, 15' die Symbole 17 umgebend, eingespritzten dünnen Deckschicht 19 enden. So wölbt die sich, unter bündigem Anschluss an die betätigungsseitige Oberfläche auf dem die Einsenkung 12 umgebenden Rand der Tasterschale 11, über die Einsenkung 12 hinweg. Ihr weichplastisch-elastisches Material weist etwa die Einfärbung der Tasterschale 11 auf und kontrastiert dadurch farblich gegenüber den mit den Stirnkanten darin bloßliegenden Symbolen 17. Durch über den Rahmen 13 verlaufend in die Deckschicht 19 eingesenkte Nuten 20 sind die individuellen Tastenfelder 18 in der Deckschicht 19 visuell und taktil gegeneinander abgegrenzt.

Mittels dieser Deckschicht 19 sind die Klötze 15, 15' auf ihren Oberflächen und längs den Symbolen 17, sowie in den Spalten zu den die Klötze 15, 15' umgebenden Fenster-Rahmen 13 hin, an die umlaufende Berandung der Einsenkung 12 sowie an die Rahmen 13 auf ihrem Grund und damit an die Tasterschale 11 selbst hermetisch dicht aber auf Betätigungsdruck gummielastisch längsverlagerbar angebunden.

### Bezugszeichenliste

- 11: hartplastische Tasterschale
- 12: Einsenkung (in 11)
- 13: Rahmen (von 14 in 12)
- 14: Fenster (für 15)
- 15: Klotz (mit 17 und 16; in 14)
- 16: Noppe (an 15)
- 17: Symbol (in 18 an 15, diametral gegenüber von 16)
- 18: Tasterfeld (über 15-14 in 19)
- 19: weichplastische Deckschicht (über 14-12)
- 20: Nut (über 13 in 19)

## Patentansprüche

1. In Kunststoffspritzguss gefertigte Tasterschale (11), insbesondere des Fembedienungs-Gehäuses eines Kraftfahrzeugschlüssels, mit gegeneinander versetzten, Funktions-Symbole (17) aufweisenden Tasterfeldern (18) über in der Tasterschale (11) gelegenen Fenstern (14), die, distanziert durch umlaufende Spalte, mit Klötzen (15) bestückt sind, welche auftragende Symbole (17) aufweisen, die bündig in einer über die Fenster (14) sich erstreckenden weichelastischen Deckschicht (19) enden, mittels derer die Klötze (15) an die Tasterschale (11) angebunden sind, **dadurch gekennzeichnet, dass** die Fenster (14) am Grunde einer Einsenkung (12) in die Tasterschale (11) ausgebildet und durch Rahmen (13) gegeneinander abgegrenzt sind, die von der weichelastischen Deckschicht (19) überzogen sind, welche die Einsenkung (12) innerhalb ihres umlaufenden Rahmens und auch die Spalte zwischen den Klötzen (15) und den Fenster-Rahmen (13) ausfüllt.

2. Tasterschale nach dem vorangehenden Anspruch, **dadurch gekennzeichnet, dass** die Deckschicht (19) etwa die Einfärbung der Tasterschale (11) aufweist, farblich kontrastierend gegenüber den darin bloßliegenden Stirnkanten der Symbole (17).

3. Tasterschale nach einem der vorangehenden Ansprüche, **dadurch gekennzeichnet, dass** die Rahmen (13) durch rückwärtig angeformte Rippen versteift sind.

4. Tasterschale nach einem der vorangehenden Ansprüche, **dadurch gekennzeichnet, dass** die Klötze (15) rückwärtig, den Symbolen (17) diametral gegenüber, vorstehende Noppen (16) aufweisen.

5. Tasterschale nach einem der vorangehenden Ansprüche, **dadurch gekennzeichnet, dass** die Klötze (15) mit ihren auftragenden Symbolen (17) aus anderer Einfärbung und Materialwahl gespritzt sind, als die sie umgebende Deckschicht (19).

6. Tasterschale nach einem der vorangehenden Ansprüche, **dadurch gekennzeichnet, dass** unterschiedlich eingefärbte Symbol-Klötze (15) vorgesehen sind.

7. Tasterschale nach einem der vorangehenden Ansprüche, **dadurch gekennzeichnet, dass** die Deckschicht (19) durch über Fenster-Rahmen (13) verlaufende Nuten (20) in die Tasterfelder (18) unterteilt ist.

8. Tasterschale nach einem der vorangehenden Ansprüche, **dadurch gekennzeichnet, dass** sie aus vergleichsweise hartplastischem Material wie Polyamid besteht, während die Deckschicht (19) aus dagegen weichplastisch-elastischem Material wie thermoplastischem Polyurethan über ihre mit den symboltragenden Klötzen (15) bestückten Fenster (14) aufgebracht ist.

9. Verfahren zum Herstellen und Bestücken einer Tasterschale (11), insbesondere nach einem der vorangehenden Ansprüche, in nur einem Werkzeug für Mehrkomponenten-Kunststoffspritzguss, in das zunächst die härteren Komponenten wie eine aus hartplastischem Material bestehende Tasterschale eingespritzt werden, aber vorzugsweise insbesondere zunächst Klötze (15) mit erhaben darauf ausgebildeten Taster-Symbolen (17), sowie die Tasterschale (11) selbst mit Fenstern (14), die in einer Einsenkung (12) von Rahmen (13) umgeben sind, welche ihrerseits die Klötze (15) mit Spalten distanzierend umgeben, woraufhin im selben Werkzeug weichplastisches Material zum Ausbilden einer Deckschicht aus Tasterfeldern (18) innerhalb der Berandung der Einsenkung (12) unter Anbinden der Symbole (17) an diese Tasterfelder (18) und der Klötze (15) in den Spalten an die Rahmen (13) über die Fenster (14) hinweg auf die Klötze (15) aufgespritzt wird.

10. Verfahren nach dem vorangehenden Anspruch, **dadurch gekennzeichnet, dass** in aufeinanderfolgenden Schüssen, vor Einspritzen von Tasterfeldern in Form der Deckschicht, Symbol-Klötze (15) in unterschiedlichen Einfärbungen oder in unterschiedlicher Transparenz gespritzt werden.

## Claims

1. Touch-switch casing (11) produced by plastics injection moulding, in particular of the remote-control housing of a motor vehicle key, with touch-switch areas (18), having mutually offset function symbols (17), over windows (14) which are located in the touch-switch casing (11) and, kept apart by peripheral gaps, are fitted out with pads (15) which have raised symbols (17) which end flush in a soft-elastic covering layer (19) which extends over the windows (14) and by means of which the pads (15) are joined onto the touch-switch casing (11), **characterized in that** the windows (14) are formed at the bottom of a depression (12) in the touch-switch casing (11) and are delimited from one another by frames (13) which are covered over by the soft-elastic covering layer (19) which fills the depression (12) within its peripheral frame and also the gaps between the pads (15) and the window frames (13).

2. Touch-switch casing according to the preceding claim, **characterized in that** the covering layer (19) has approximately the colouring of the touch-switch casing (11), contrasting in colour from the end edges of the symbols (17) exposed therein.

3. Touch-switch casing according to one of the preceding claims, **characterized in that** the frames (13) are stiffened by rearwardly moulded-on ribs.

4. Touch-switch casing according to one of the preceding claims, **characterized in that** the pads (15) have protruding nubs (16) on the rear, diametrically opposite the symbols (17).

5. Touch-switch casing according to one of the preceding claims, **characterized in that** the pads (15) with their raised symbols (17) are injection-moulded from a different colouring and choice of material than the covering layer (19) surrounding them.

6. Touch-switch casing according to one of the preceding claims, **characterized in that** differently coloured symbol pads (15) are provided.

7. Touch-switch casing according to one of the preceding claims, **characterized in that** the covering layer (19) is subdivided into the touch-switch areas (18) by grooves (20) running over window frames (13).

8. Touch-switch casing according to one of the preceding claims, **characterized in that** it consists of comparatively hard-plastic material such as polyamide, while the covering layer (19) of comparatively soft-plastic-elastic material, such as thermoplastic polyurethane, is applied over its windows (14) fitted out with the symbol-bearing pads (15).

9. Method for producing and fitting out a touch-switch casing (11), in particular according to one of the preceding claims, in only one mould for multicomponent plastics injection moulding, into which firstly the harder components such as a touch-switch casing consisting of hard-plastic material are injection-moulded, but preferably in particular firstly pads (15) with touch-switch symbols (17) raised on them, and the touch-switch casing (11) itself with windows (14) which are surrounded in a depression (12) by frames (13), which for their part surround the pads (15) at a distance by gaps, are injection moulded, after which soft-plastic material for forming a covering layer of touch-switch areas (18) within the boundary of the depression (12), while joining the symbols (17) to these touch-switch areas (18) and joining the pads (15) in the gaps to the frames (13) over the windows (14), is injection-moulded onto the pads (15) in the same mould.

10. Method according to the preceding claim, **characterized in that**, in successive shots, symbol pads (15) are injection-moulded in different colourings or in differing transparency before injection-moulding touch-switch areas in the form of the covering layer.

## Revendications

1. Coque de palpeur (11) fabriquée par moulage par injection de matière plastique, notamment du boîtier de télécommande d'une clé de véhicule automobile, avec des cases de palpeur (18) décalées les unes par rapport aux autres, comportant des symboles de fonction (17) au-dessus des fenêtres (14) posées dans la coque de palpeur (11) et pourvues de blocs (15) espacés les uns par rapport aux autres grâce à la présence de fentes périphériques, lesdits blocs comportant des symboles (17) appliqués dessus se terminant en affleurement dans une couche de revêtement (19) élastique souple s'étendant par-delà les fenêtres (14) et à l'aide de laquelle les blocs (15) sont rattachés à la coque de palpeur (11), **caractérisée en ce que** les fenêtres (14) sont réalisées contre le fond d'un renfoncement (12) réalisé dans la coque de palpeur (11) et délimitées les unes par rapport aux autres par le cadre (13) recouvert par la couche de revêtement (19) élastique souple remplissant le renfoncement (12) à l'intérieur de son cadre périphérique ainsi que dans les interstices prévus entre les blocs (15) et le cadre de fenêtres (13).

2. Coque de palpeur selon la revendication précédente, **caractérisée en ce que** la couche de revêtement (19) présente approximativement la teinte de la coque de palpeur (11), contrastant sur le plan de la couleur par rapport aux arêtes avant des symboles (17) se dégageant à l'intérieur.

3. Coque de palpeur selon l'une quelconque des revendications précédentes, **caractérisée en ce que** les cadres (13) sont renforcés par le biais de nervures formées sur l'arrière.

4. Coque de palpeur selon l'une quelconque des revendications précédentes, **caractérisée en ce que** les blocs (15) présentent, sur l'arrière, des picots (16) saillant sur le diamètre opposé des symboles (17).

5. Coque de palpeur selon l'une quelconque des revendications précédentes, **caractérisée en ce que** les blocs (15) injectés, avec leurs symboles (17) appliqués dessus, présentent une autre teinte et un autre matériau que ceux de la couche de revêtement (19) les entourant.

6. Coque de palpeur selon l'une quelconque des revendications précédentes, **caractérisée en ce que** des blocs de symbole (15) de couleurs différentes sont prévus.

7. Coque de palpeur selon l'une quelconque des revendications précédentes, **caractérisée en ce que** la couche de revêtement (19) est divisée en cases de palpeur (18) par les rainures (20) s'étendant par-delà le cadre de fenêtres (13).

8. Coque de palpeur selon l'une quelconque des revendications précédentes, **caractérisée en ce qu'**elle est fabriquée à partir d'un plastique relativement dur tel que du polyamide alors que la couche de revêtement (19) appliquée par-dessus ses fenêtres (14) divisée en blocs (15) recouverts de symboles est fabriquée à partir d'un matériau relativement souple tel que du polyuréthane thermoplastique.

9. Procédé de fabrication et de garnissage d'une coque de palpeur (11), notamment selon l'une quelconque des revendications précédentes, dans un seul outil de moulage par injection de matière plastique pluricomposants dans lequel les premiers composants à être injectés sont les composants les plus durs, par exemple une coque de palpeur composée de matériau en plastique dur, mais que ce sont de préférence notamment d'abord les blocs (15) dotés de symboles de palpeur (17) réalisés de façon saillante dessus, ainsi que la coque de palpeur (11) elle-même entourée de fenêtres (14) entourées dans un renfoncement (12) par les cadres (13) entourant eux-mêmes les blocs (15) à une certaine distance du fait des interstices, qui sont injectés, suivis d'une injection, dans le même outil, de matière plastique souple sur les blocs (15) pour former une couche de revêtement composée de cases de palpeur (18), à l'intérieur de la bordure du renfoncement (12) en reliant les symboles (17) à ces cases de palpeur (18) et aux blocs (15) en passant dans les interstices prévus contre les cadres (13) par-delà les fenêtres (14).

10. Procédé selon la revendication précédente, **caractérisé en ce qu'**au cours de différentes étapes successives, des blocs de symbole (15) de différentes teintes ou de différents niveaux de transparence sont injectés avant l'injection des cases de palpeur sous forme de couche de revêtement.
